# EUROPÄISCHE PATENTSCHRIFT

(11) **EP 0 162 807 B1**
(45) Veröffentlichungstag und Bekanntmachung des Hinweises auf die Patenterteilung: **10.06.1987**
(21) Anmeldenummer: 85810185.0
(22) Anmeldetag: 26.04.1985
(51) Int. Cl.: B65D 85/32, B31B 11/00, B31B 1/64

(54) **Verfahren zur Herstellung einer Eierverpackung**
Method for the manufacture of an egg carton
Procédé pour la fabrication d'un emballage pour des oeufs

(30) Priorität: 25.05.1984 CH 2578/84
(43) Veröffentlichungstag der Anmeldung: 27.11.1985
(73) Patentinhaber: Casutt, Toni, CH-8702 Zollikon (CH)
(72) Erfinder: Casutt, Toni, CH-8702 Zollikon (CH)
(74) Vertreter: Bosshard, Ernst

## Beschreibung

Die Erfindung betrifft ein Verfahren zur Herstellung einer Eierverpackung, wobei ein erster, vorzugsweise aus Karten bestehender, flacher Zuschnitt hergestellt wird, mit mehereren in Längsrichtung verlaufenden Längsstreifen, ein gegenüber dem ersten Zuschnitt längerer, zweiter, vorzugsweise aus Karton bestehender Zuschnitt hergestellt wird, mit durch Querbiegekanten unterbrochenen Längsschlitzen entlang parallelen, in Längsrichtung verlaufenden Linien, hernach aus dem zweiten Zuschnitt Wellen geformt und diese Wellenbahnen mit dem ersten Zuschnitt entlang je der Wellentäler durch Klebstoff verklebt werden, wobei mehrere zueinander parallel verlaufende Stützbahnen gebildet werden, sodann die Verpackung in eine U-Form gebogen wird unter Bildung von sich nach oben öffnenden Taschen und nach dem Füllen dieser Taschen die Verpackung durch Umbiegen der beiden äussersten Stützbahnen geschlossen wird.

Der grundsätzliche Aufbau der Verpackung auf welche sich die vorliegende Erfindung bezieht, ist bereits in der Schweizerischen Patentschrift Nr. 589 549 beschrieben. Obschon sich diese Verpackung auf dem Markt bewährt hat, besteht ein Problem in der rationellen Fixierung der aufgerichteten, mit Eiern gefüllten, fertigen Verpackung, indem entweder die beiden gegeneinander stossenden Stützbahnen entlang ihrer Stosskante durch einen Kleber verbunden werden müssen oder aber indem aus dem Verpackungsmaterial Lappen ausgestanzt und über die Trennfuge umgebogen werden müssen, wie dies in der CH-PS 626 850 beschrieben ist.

Aus der GB-A-2 093 762 ist bereits bekannt, aus verschiedenen Teilen bestehende KartonSchachteln durch Heisskleber miteinander zu verbinden, wobei der Heisskleber an einer ersten Station eines Förderbandes auf einen Schachtelteil aufgespritzt, an einer nachfolgenden Station durch Heissluft erwärmt und mit einem andern Schachtel-Teil verklebt wird.

Ferner ist aus der DE-A-3110289 ein Verfahren zur Herstellung sackförmigem Verpackungsgut bekannt, bei dem die mit einem Heisskleber beschichteten äussern und innern Sackteile zwischen beheizten Rollen hindurchgeführt und miteinander verklebt werden.

Die Aufgabe, welche mit der vorliegenden Erfindung gelöst werden soll, besteht darin, ein Verfahren zur Herstellung einer Eierverpackung und eine Eierverpackung der eingangs erwähnten Art derart weiterzubilden, dass das Schliessen der gefüllten Eierverpackung besonders einfach, rationell und rasch auch an einem vom Herstellungsort der leeren Packung entfernten Ort durchgeführt werden kann.

Die Erfindung mit der diese Aufgabe gelöst wird, ist dadurch gekennzeichnet, dass der erste Zuschnitt breiter gewählt wird als der zweite Zuschnitt, sodass am ersten Zuschnitt ein die Wellen seitlich überragender, quer zu den Wellen verlaufender Randstreifen gebildet wird, auf diesen Randstreifen ein heissklebfähiger Klebstoff aufgetragen wird, der nach der Auftragung erkaltet, wobei der Auftrag des heissklebfähigen Klebstoffs auf dem Randstreifen als Fortsetzung und gleichzeitig mit den Klebstoffauftragungen zur Verbindung der Zuschnitte erfolgt, daß zum Schliessen der Verpackung die Klebstoffauftragungen auf dem freien Randstreifen durch Erwärmung klebfähig gemacht wird, daß die beiden äussersten Stützbahnen gegeneinander umgebogen werden, sodass der Randstreifen der einen Stützbahn über das Deckband der andern Stützbahn zu liegen kommt, und diese sich überlappenden Teile zur Bildung einer geschlossenen Verpackung miteinander verklebt werden.

Dadurch ist es möglich, bei der Abpackstation - also an der Stelle wo die Eier in die Verpackung eingefüllt werden - mit einer vereinfachten Vorrichtung auszukommen, da es genügt, den beim Zusammenfügen des flachen Kartonzuschnittes mit dem Wellenband auf dem Randstreifen aufgebrachten Klebstoff wieder zu erwärmen und die beiden zu verklebenden Teile übereinander zu legen und kurz anzudrücken, da der Heisskleber schnell erkaltet und sofort klebt. Dies ist besonders vorteilhaft, weil dadurch bei der Eier-Abpackstation kein Klebstoffauftragungsgerät benötigt wird, mit der bei Arbeitsbeginn in Kauf zu nehmenden Aufheizzeit, der Verstopfungsmöglichkeit der Düsen, der Nachfüllüberwachung des Klebstoffes und der Verschmutzungsmöglichkeit der abgepackten Eier.

Gegenüber andern Klebstoffen haben Heisskleber den Vorteil, dass sofort nach dem Erkalten der Klebstelle die volle Festigkeit der Klebverbindung erhalten wird, wodurch eine rasche Eierabpack-Taktzeit möglich ist. Die vorbereiteten kalten Klebstoffauftragungen aus Heissklebstoff auf den leeren Verpackungen haben den Vorteil, dass die Herstellung der leeren Verpackung an einem zentralen Ort in grossen Mengen erfolgen kann und diese hernach an die sich an unterschiedlichen Orten befindlichen Eier-Abpackstationen verteilt werden können, ohne dass die Verpackungen im leeren Zustand aneinander kleben. Durch die sich überlappenden Verschlussteile wird die Verpackung steifer und stabiler gegen Verwindung, wodurch die Bruchgefahr für die Eier vermindert wird. Ausserdem wird die Aussenfläche - im Gegensatz zu herausgestanzten, über die Trennfuge umbiegbaren Lappen - nicht unterbrochen, wodurch das Anbringen von gut lesbaren Beschriftungen oder Bildern erleichtert wird.

In der Zeichnung ist ein Ausführungsbeispiel des Erfindungsgegenstandes dargestellt. Es zeigen:
Fig. 1 eine Draufsicht auf einen ersten Kartonzuschnitt, aus welchem später die Aussenseiten der Verpackung gebildet werden
Fig. 2 eine Draufsicht auf einen zweiten Kartonzuschnitt, aus welchem später das Wellenband geformt wird
Fig. 3 eine perspektivische Ansicht des mit dem ersten Kartonzuschnittes verbundenen, aus dem zweiten Kartonzuschnitt geformten Wellenbandes
Fig. 4 eine perspektivische Ansicht der teilweise aufgerichteten Verpackung zum Einfüllen der Eier
Fig. 5 eine perspektivische Ansicht der fertig aufgerichteten Verpackung im verklebten Zustand.

Ein erster, vorzugsweise bedruckter Zuschnitt 2 gemäss Fig. 1 aus Karton od.dgl. ergibt die späteren äusseren Deckbänder der Verpackung. Dieser flache Zuschnitt 2 weist fünf untereinander parallele und in Längsrichtung des Zuschnittes verlaufende Längsstreifen 3a, 3b, 3c, 3d, 3e auf, die nur durch je einen an den beiden Enden vorhandenen Querstreifen 4 verbunden bleiben. Der mittlere Streifen 3a ist doppelt so breit wie der eine äusserste Längsstreifen 3b; der andere äusserste Längsstreifen 3d ist mindestens angenähert gleich breit wie der mittlere Längsstreifen 3a. Die beiden links und rechts des mittleren Längsstreifens 3a anschliessenden Längsstreifen 3c, 3e sind je breiter als der mittlere Längsstreifen 3a. Dieser Zuschnitt 2 wird beispielsweise in der Weise hergestellt, dass ein Kartonband von einer Rolle abgewickelt, abgetrennt und mit Längsschlitzen zur Bildung der Längsstreifen versehen wird.

Von einer weiteren Rolle oder aus einem flachen Kartonbogen wird ein zweiter, streifenförmiger Zuschnitt 5, gemäss Fig. 2 abgetrennt. Der Zuschnitt 5 ist länger aber schmäler als der Zuschnitt 2. Gleichzeitig oder in einem anschliessenden Arbeitsgang werden in diesen Zuschnitt 5 unterbrochene Schlitze 6 angebracht, welche in Längsrichtung des Zuschnittes verlaufen. Diese Schlitze 6 entsprechen in ihrem gegenseitigen Abstand den Schlitzen im Zuschnitt 2 und erstrecken sich entlang untereinander paralleler Linien und sind jeweils zwischen zwei quer verlaufenden Biegekanten 7 unterbrochen, welche die späteren Wellentäler und Wellenkämme bilden. Diese Biegekanten 7 sind entweder perforiert, gerillt oder in anderer Weise geschwächt, sodass sie sich an diesen Stellen zur Bildung von Wellen leicht biegen lassen. Diese Biegekanten 7 sind als Doppellinien mit einem gegenseitigen Abstand von beispielsweise etwa 6 mm ausgeführt.

In den zweiten Zuschnitt 5 werden hernach Wellen eingeformt, wie dies aus Fig. 3 ersichtlich ist, wobei Wellenkämme 25 und Wellentäler 26 entstehen, die somit quer zur Längsrichtung der beiden Zuschnitte 5 verlaufen. Der im flachen Zuschnitt gegenuber dem ersten Zuschnitt 2 längere Zuschnitt 5 wird durch die eingeformten Wellen verkürzt.

Hernach erfolgt die Verklebung des ersten Zuschnittes 2 mit dem nun wellenförmig geformten Zuschnitt 5, indem auf den ersten Zuschnitt 2 quer zur Längsrichtung verlaufende, heiss klebende Klebstoffauftragungen in Form von Klebstoffstreifen 24 oder -Wülsten aufgetragen werden, sodass der daraufgelegte, gewellte Zuschnitt 5 mit seinen Wellentälern 26 verklebt wird, wie dies aus Fig. 3 hervorgeht. Die Klebstoffstreifen 24 oder -Wülste haben somit einen gegenseitigen Abstand, welcher dem Abstand der Wellentäler 26 entspricht. Da der zweite Zuschnitt 5 mit den Wellen eine geringere Breite hat als der erste Zuschnitt 2, ergibt sich nach der Verklebung auf dem ersten Zuschnitt 2 ein von Wellen freier Randstreifen 22, der sich in Längsrichtung des Zuschnittes 2 und damit quer zu den Wellen erstreckt. Die Klebstoffstreifen 24 oder -Wülste erstrecken sich auch über diesen freien Randstreifen 22. Da zur Verklebung ein Klebstoff verwendet wird, der nur im heissen Zustand klebfähig ist, verbleiben somit auf diesem freien Randstreifen 22 erkaltete Klebstoffstreifen 24 oder -Wülste.

Falls das Abfüllen der Verpackungen mit Eiern nicht im gleichen Betrieb erfolgt wie die Herstellung der Verpackung, können die Wellen zur Einsparung von Transportvolumen flachgelegt werden, sodass sich ein schuppenartiges Gebilde ergibt. Damit die Schuppen möglichst flach umgeklappt werden können, sind bei den Wellen bestimmte Relationen einzuhalten.

Am ersten Zuschnitt 2 kann es bei der Verbindung des Wellenbandes zu unerwünschten gegenseitigen Verklebungen der Längsstreifen 3a, 3b, 3c, 3d, 3e entlang der Längsschlitze 6 durch Klebstoffreste kommen. Damit diese unerwünschten Verklebungen beim späteren Aufrichten der Verpackung nicht stören, werden sie gebrochen. Dies erfolgt in der Weise, dass die Verpackung entweder quer zu ihrer Längsrichtung leicht gewölbt wird, wodurch die einzelnen Klebstellen zwischen den Längsstreifen aufbrechen oder aber die Verpackung wird im Zustand der schuppenartig umgelegten Wellen zwischen übereinanderliegenden Rollen durchgeführt, welche so abgestuft sind, dass eine Höhenversetzung entsteht und als Folge davon ein Aufbrechen der unerwünschten Klebstellen erfolgt.

Nach dem Verkleben der beiden Zuschnitte sind die Querstreifen 4 nicht mehr notwendig, da sie nur zum Zusammenhalten der einzelnen Längsstreifen 3a - 3e vor der Verbindung mit dem Wellenband angebracht wurden. Diese werden somit an beiden Enden abgetrennt.

Wie aus Fig. 3 ersichtlich, entstehen fünf Stützbahnen 17, 18, 19, 20. 21. bestehend aus je einem flachen Deckband und einem Wellenband. Diese Stützbahnen hängen untereinander jeweils nur an den Wellenkämmen 25 zusammen. Diese in Fig. 3 durch unterbrochene Linien angedeuteten Verbindungsstellen ergeben die späteren Biegekanten 10, 13.

Zum Abpacken der Eier 28 wird die Verpackung vorerst teilweise aufgerichtet, so wie dies aus Fig. 4 ersichtlich ist. Dabei werden die Stützbahnen 17, 19 um die Biegekanten 10 (Fig.4) herum je um angenähert 90° hochgebogen, sodass im Querschnitt ein etwa U-förmiges Gebilde entsteht, in welchem sich die mittlere Stützbahn 18 unten befindet und nach oben offene Taschen 15 für die Aufnahme der Eier gebildet werden. Die so vorgeformte Verpackung wird in einem nicht dargestellten mechanischen Halter in dieser Position gehalten. Hernach werden von oben die zu verpackenden Eier 28 in die von sich gegenüberliegenden Wellentäler gebildeten Taschen 15 eingelegt. Anschliessend werden auch die beiden obern Stützbahnen 20 und 21 um die Längsbiegekanten 13 herum, je um etwa 90° gegeneinander verschwenkt, sodass schliesslich die aus Fig. 5 ersichtliche Form der Verpackung entsteht. Vor dem Umbiegen dieser Stützbahnen 20, 21 werden die bereits vorhandenen Klebstoffstreifen 24 oder -Wülste auf dem Randstreifen 22 erwärmt, beispielsweise durch Heissluft oder elektrische Heizorgane, sodass sie klebfähig werden. Das Verschwenken der beiden Stützbahnen 20, 21 erfolgt in der Weise, dass der Randstreifen 22 über das flache Deckband der Stützbahn 20 zu liegen kommt, sodass also die Klebstoffstreifen 24 oder -Wülste gegen dieses Deckband anzuliegen kommen. Die sich überlappenden Deckbänder werden in dieser Lage miteinander verklebt. Die beiden benachbarten Stützbahnen 20, 21 befinden sich somit in diesem Zustand durch die Trennfuge 14 (Fig. 5) getrennt dicht nebeneinander. Die sich überlappenden Teile werden mindestens an den Klebstellen während kurzer Zeit gegeneinander angepresst, was vorzugsweise durch mehrere zangenartige Klemmorgane erfolgt, bis der Heiss-Klebstoff erkaltet ist. Da mindestens der eine der miteinander zu verklebenden Teile relativ kalt ist, erfolgt eine rasche Abkühlung der Klebstelle.

Die Verpackung ist hernach verschlossen und befindet sich samt Inhalt in verkaufsfertigem Zustand. Allenfalls kann noch ein Datumsstempel od.dgl. angebracht werden.

## Patentansprüche

1. Verfahren zur Herstellung einer Eierverpakkung, wobei ein erster, vorzugsweise aus Karton bestehender, flacher Zuschnitt (2) hergestellt wird, mit mehreren in Längsrichtung verlaufenden Längsstreifen (3a - 3e), ein gegenüber dem ersten Zuschnitt (2) längerer, zweiter, vorzugsweise aus Karton bestehender Zuschnitt (5) hergestellt wird, mit durch Querbiegekanten (7) unterbrochenen Längsschlitzen (6) entlang parallelen, in . Längsrichtung verlaufenden Linien, hernach aus dem zweiten Zuschnitt (5) Wellen (13) geformt und diese Wellenbahnen mit dem ersten Zuschnitt (2) entlang je der Wellentäler durch Klebstoff verklebt werden, wobei mehrere zueinander parallel verlaufende Stützbahnen (17 - 21) gebildet werden, sodann die Verpackung in eine U-Form gebogen wird unter Bildung von sich nach oben öffnenden Taschen (15) und nach dem Füllen dieser Taschen die Verpackung durch Umbiegen der beiden äussersten Stützbanen geschlossen wird, dadurch gekennzeichnet, dass der erste Zuschnitt (2) breiter gewählt wird als der zweite Zuschnitt (5), sodass am ersten Zuschnitt (2) ein die Wellen seitlich überragender, quer zu den Wellen verlaufender Randstreifen (22) gebildet wird, auf diesen Randstreifen (22) ein heissklebfähiger Klebstoff (24) aufgetragen wird, der nach der Auftragung erkaltet, wobei der Auftrag des heissklebfähigen Klebstoffs (24) auf dem Randstreifen (22) als Fortsetzung und gleichzeitig mit den Klebstoffauftragungen zur Verbindung der Zuschnitte (2, 5) erfolgt, daß zum Schliessen der Verpackung die Klebstoffauftragungen (24) auf dem freien Randstreifen (22) durch Erwärmung klebfähig gemacht wird,daß die beiden äussersten Stützbahnen (20, 21) gegeneinander umgebogen werden, sodass die Randstreifen (22) der einen Stützbahn (21) über das Deckband der andern Stützbahn (20) zu liegen kommt, und diese sich überlappenden Teile zur Bildung einer geschlossenen Verpackung miteinander verklebt werden.

2. Eierverpackung hergestellt nach dem Verfahren nach Patentanspruch 1, mit mehreren sich in Verpackungslängsrichtung erstreckenden Stützbahnen (17 - 21), die auf ihrer Innenseite je ein Wellenband und auf ihrer Aussenseite je eine streifenförmiges Deckband enthalten,-wobei die Stützbahnen nur an den Wellenscheiteln durch Biegekanten untereinander verbunden und im aufgerichteten Zustand entlang einer in Verpackungslängsrichtung verlaufenden Trennfuge zusammengehalten sind, dadurch gekennzeichnet, dass das flache Deckband der einen äussersten Stützbahn (21) einen quer zu den Wellen verlaufenden, vorstehenden Randstreifen (22) aufweist, der - bei geschlossener Verpackung - das flache Deckband der andern äussersten Stützbahn (20) überlappt und die beiden übereinanderliegenden Deckbänder miteinader verbunden sind, und dass der Randstreifen (22) mit heissklebefähigen Klebstoffauftragungen versehen ist, welche je als Fortsetzung der zur Verbindung der Wellen des Wellenbandes (5) mit dem Deckband (2) dienenden Klebstoffauftragungen (24) ausgebildet sind (Fig. 3).

## Claims

Method for the manufacture of an egg carton, wherein a first, flat blank (2) preferably made of cardboard is manufactured, having several lengthwise strips (3a - 3e) running in longitudinat, direction, a second blank (5) is manufactured, longer than the first and preferably made of cardboard, having lengthwise slits (6), interrupted by transverse forming edges (7), along parallel lines running in longitudinal direction, thereafter corrugations (13) are fashioned from the second blank (5) and these corrugation channels are bonded by cement to the first blank (2) along each of the corrugation troughs, thereby forming several support channels (17 - 21) which run parallel to each other, the carton is then bent into a U-shape to form pockets (15) opening towards the top, and after these pockets have been filled the carton is closed by bending over the two outermost support channels, characterised in that the first blank (2) is made broader than the second blank (5), so that an edge strip (22) running at right angles to the corrugations and projecting laterally over the latter is formed on the first blank (2), a hot-setting cement (24) is applied to this edge strip (22) and solidifies after application, the application of the hot-setting cement (24) on the edge strip (22) is continuous and simultaneous with the applications of cement to join the blanks (2, 5), that to close the carton the applications of cement (24) on the free edge strip (22) are made adhesive by heating, that the two outermost support channels (20, 21) are bent over against each other, thereby causing the edge strips (22) of one support channel (21) to lie over the cover band of the other support channel (20), and the latter overlapping parts are bonded together to form a closed carton.

2. The egg carton manufactured in accordance with the method of claim 1, having several support channels (17 - 21) extending in the longitudinal direction of the carton and each containing on its inner side a corrugated band and on its outer side a strip-form cover band, the support channels being interconnected only at the crowns of the corrugations by bending edges and being held together in the upright state along a partition line running in the longitudinal direction of the carton, characterised in that the flat cover band of one outermost support channel (21) exhibits a projecting edge strip (22) running at right angles to the corrugations and-when the carton is closed - overlaps the flat cover band of the other outermost support channel (20) and the two cover bands lying over one another are joined together, and that the edge strip (22) is provided with hot-setting applications of cement, each of which is designed as a continuation of the applications of cement (24) serving to join the corrugations of the corrugated band, (5) to the cover band (2) (Fig. 3). ··Fr

## Revendications

1. Procédé de fabrication d'un emballage pour des oeufs, qui consiste à réaliser un premier flan (2) plan, de préférence en carton, ayant plusieurs bandes longitudinales (3a à 3e), à réaliser un second flan (5), de préférence en carton, plus long que le premier flan (2) et ayant des incisions (6) longitudinales interrompues par des arêtes transversales de pliage (7) et s'étendant le long de lignes parallèles dans la direction longitudinale, à former ensuite dans le second flan (5) des ondulations (13) et à coller avec de la colle ces bandes ondulées au premier flan (2) le long des fonds des ondulations, en formant plusieurs lés d'appui (17 à 21) s'étendant parallèlement entre eux, à plier ensuite l'emballage sous la forme d'un U tout en formant des poches (15) s'ouvrant vers le haut et, après avoir garni ces poches, à fermer l'emballage en repliant les deux lés d'appui les plus à l'extérieur, caractérisé en ce qu'il consiste à donner une plus grande largeur au premier flan (2) qu'au second flan (5), de manière à former sur le premier flan (2) un pan marginal (22) dépassant latéralement des ondulations et s'étendant transversalement aux ondulations, à déposer sur ce pan marginal (22) une colle à chaud (24) qui est refroidie après le dépôt, le dépôt de la colle à chaud (24) sur le pan marginal (22) étant effectué en même temps et en tant que continuation des dépôts de colle pour relier les flans (2, 5), à rendre collants les dépôts de colle (24) sur le pan marginal (22) dégagé en les chauffant pour fermer l'emballage, à replier l'un vers l'autre les deux lés d'appui (20, 21) les plus à l'extérieur de manière que le pan marginal (22) de l'un des lés d'appui (21) vienne s'appliquer sur la bande de recouvrement de l'autre lé d'appui, et à coller entre elles les parties qui se recouvrent pour former un emballage fermé.

2. Emballage pour des oeufs fabriqé par le procédé suivant la revendication 1, comprenant plusieurs lés d'appui (17 à 21), qui s'étendent dans la direction longitudinale de l'emballage, qui comportent chacun du côté intérieur une bande ondulée et du côté extérieur une bande de recouvrement en forme de pan, les lés d'appui n'étant reliés entre eux par des arêtes de pliage qu'aux creux des ondulations et étant maintenus ensemble à l'état redressé le long d'une ligne de joint s'étendant dans la direction longitudinale de l'emballage, caractérisé en ce que la bande de recouvrement plane de l'un des lés d'appui (21) les plus à l'extérieur comporte un pan marginal (21) en saillie, qui s'étend transversalement aux ondulations, et qui recouvre -lorsque l'emballage est fermé-la bande de recouvrement plane de l'autre lé d'appui (20) le plus à l'extérieur et les deux bandes de recouvrement superposées sont reliées l'une à l'autre, et en ce que le pan marginal (22) est muni de dépôts de colle à chaud, qui sont constitués en tant que continuation des dépôts de colle (24) servant à relier les ondulations de la bande ondulée (5) à la bande de recouvrement (2).
